# EUROPÄISCHE PATENTSCHRIFT

(11) **EP 2 800 938 B1**
(45) Veröffentlichungstag und Bekanntmachung des Hinweises auf die Patenterteilung: **20.11.2019**
(21) Anmeldenummer: 12810203.5
(22) Anmeldetag: 17.12.2012
(51) Int. Cl.: F41A 9/02

(54) **VERFAHREN UND VORRICHTUNG ZUR ERKENNUNG EINER GESCHOSSVORLAGE**
METHOD AND DEVICE FOR PROJECTILE DETECTION
MÉTHODE ET DISPOSITIF PERMETTANT DE DETECTER LE BLOCAGE D'UN PROJECTILE DANS UN CANON

(30) Priorität: 05.01.2012 DE 102012000114
(43) Veröffentlichungstag der Anmeldung: 12.11.2014
(73) Patentinhaber: Rheinmetall Waffe Munition GmbH, 29345 Unterlüss (DE)
(72) Erfinder: HEYMANN, Frank, 78727 Oberndorf am Neckar (DE); FABIAN, Hauser, 72172 Sigmarswangen (DE); STEFAN, Schley, 72189 Vöhringen (DE)
(74) Vertreter: Dietrich, Barbara
(86) Internationale Anmeldenummer: PCT/EP2012/075741
(87) Internationale Veröffentlichungsnummer: WO 2013/102547

(56) Entgegenhaltungen:
- JP-A- S62 190 399

## Beschreibung

Die Erfindung beschäftigt sich mit einer Variante der Erkennung einer Geschossvorlage im Waffenrohr einer insbesondere fernbedienbaren Waffe. Diese Vorrichtung zeichnet sich dadurch aus, dass ein Sensorelement in einer Abtastebene an der Waffe eingebunden und vorzugsweise mit einer Waffensteuerung elektrisch verbunden ist, wobei bei einem Betätigen oder Nichtbetätigen des Sensorelements Rückschlüsse auf das Vorhandensein oder Nichtvorhandensein des Geschosses auf der Patronenhülse und damit auf eine Geschossvorlage gezogen werden. Bei einem Vorhandensein des Geschosses auf der Patronenhülse wird durch die Waffensteuerung die Waffe freigegeben, da dann keine Geschossvorlage vorliegen kann. Wird hingegen ein Fehlen des Geschosses auf der Patronenhülse detektiert, wird die Waffe zumindest blockiert.

Aufgrund von beispielsweise Fertigungsfehlern bei Patronenmunition kann es, wenn auch sehr selten, zu Zündversagern kommen. Nicht ausgeschlossen dabei ist, dass sich das Geschoss bereits von der Patronenhülse gelöst hat und in das Waffenrohr getrieben worden ist. Steckt nun das Geschoss im Waffenrohr, spricht man von einer Geschossvorlage. Wird eine neue Patrone geladen und abgefeuert, kann es zu Rohraufbauchungen und zu einer Beschädigung der Waffe kommen.

Bei infanteristisch genutzten Waffen kann der Bediener selbst beim Ausziehen des Versagers feststellen, ob das Geschoss noch auf der Patronenhülse ist oder ob es im Rohr steckt. Eine derartige Lösung ist bei fernbedienbaren Waffen nicht möglich.

Die DE 10 2005 003 751 B3 beschreibt eine Hülsenauffangvorrichtung für eine gurtgliedlose Munition. Die Munition wird über einen Conveyor und einer Munitionszuführung der Waffe zugeführt. Mittels der Hülsenauffangvorrichtung werden die leeren, mit hoher Geschwindigkeit ausgeworfenen Hülsen oder Munition (z.B. bei einem Zündversager) aufgefangen und definiert in der Munitionskette der Munitionszuführung wieder hineingelegt. Ein Sensor dient hier nur zur Funktionsüberprüfung der Hülsenauffangvorrichtung, d.h., der Sensor erkennt dauerhaft das Vorhandensein einer Hülse in der abführenden Munitionskette.

Die DE 10 2007 048 470 A1 offenbart einen Schnellstopp für einen Waffenantrieb. Gelöst werden soll die Aufgabe, einen Zündversager sicher aus der Waffe zu bringen, d.h., ein Entriegeln des Verschlusses zu verhindern. Der Schnellstopp wird beim Vorfahren des Verschlusses eingelegt und wenn ein ordnungsgemäßer Schuss ausgelöst worden ist - Rückstoß der Waffe ist erfolgt - ausgesteuert. Im Falle eines Zündversagers fährt der Verschluss auf den nicht ausgesteuerten Schnellstopp, das Entriegeln wird zumindest zeitlich verzögert.

Hier stellt sich die Erfindung die Aufgabe, eine Vorrichtung zur Erkennung einer Geschossvorlage bei insbesondere fernbedienbaren Waffen aufzuzeigen.

Gelöst wird die Aufgabe durch die Merkmale des Patentanspruchs 1. Vorteilhafte Ausgestaltungen sind in den Unteransprüchen enthalten.

Bereits aus der JP 2008064406 A ist eine Vorrichtung gekannt, mit der die Anzahl der geschossenen Projektile gezählt werden kann. Dieses Messgerät umfasst zwei optische Sensoren, die an der Mündung eines Waffenrohrs angebracht sind. Ermittelt wird dabei auch das Passieren des Projektils.

Aus der JP 62 - 190399 A ist eine Vorrichtung zur Ermittlung der Vorlage von Stummelhülsen bekannt.

Der Erfindung liegt die Idee zugrunde, eine Vorrichtung in die Waffe einzubinden, mit der überprüft wird, ob das Geschoss noch auf der Patronenhülse sitzt.

Dieses kann in der einfachsten Variante durch einen mechanischen oder elektronischen Schalter, Sensor etc. erfolgen. Dieser wird dann, wenn das Geschoss noch auf der Hülse sitzt, betätigt. In Auswertung dieser Betätigung wird dann auf das Vorhandensein des Geschosses auf der Hülse geschlossen, das weitere Schießen nicht unterbrochen. Erfolgt keine Betätigung des Schalters, ist der Schießbetrieb einzustellen, da von einer Geschossvorlage auszugehen ist.

Es versteht sich, dass weitere Varianten möglich sind. So kann auch über die sensierte Länge der Patronenmunition eine Aussage darüber getroffen werden, ob das Geschoss auf der Hülse sitzt. Liegt die Länge der herausgezogenen Patrone unter der vergleichbaren Länge, wird das Nichtvorliegen des Geschosses an der Hülse festgestellt und entsprechend dieser Information das Schießen unterbrochen.

Der Vorteil dieser einfachen Umsetzung der Idee liegt darin, dass mit dem einfachen Sicherheitsgewinn nur geringe Kosten verbunden sind und eine aufwändige Kontrolle des Rohres nach einem Zündversager selbst nicht notwendig ist.

Anhand eines Ausführungsbeispiels mit Zeichnung soll die Erfindung näher erläutert werden. Es zeigt:
- Fig. 1: ein stark vereinfacht dargestelltes Blockschaltbild des Grundprinzips der Erkennung einer Geschossvorlage,
- Fig. 2, 3: eine mögliche Anbindung an der Waffe.

In Fig. 1 ist das Grundprinzip der Erkennung einer Geschossvorlage dargestellt. Im Falle eines Zündversagers wird die Patrone 1,1' mittels der Funktion "Durchladen" aus dem Patronenlager (nicht näher dargestellt, da bekannt) entfernt. Im günstigsten Fall wird die komplette Patrone 1 mit Geschoss 2 und Patronenhülse 3 ausgezogen, sodass weiter gefeuert werden kann. Diese notwendige Information wird in einer so genannten Abtastebene 4 an einer Waffe 10 (Fig. 2) sensiert. Zumindest ein in dieser Abtastebene 4 eingebundenes Sensorelement 6, hier in einfachster Ausführung ein Schalter, ist dazu mit einer Waffensteuerung 5 elektrisch verbunden. Andere in der Funktion gleichwertige Bauelemente sind unter anderem Hall-Sensoren oder dergleichen.

Liegt ein Versager vor und wird dieser als komplette Patrone 1 aus einem Waffenrohr 12 herausgezogen, gibt die Waffensteuerung 5 die Waffe 10 frei. Liegt jedoch ein Munitionsversager 1' vor, bei dem beispielsweise ein Zündhütchen (nicht näher dargestellt) gezündet und dabei das Geschoss 2 in das Waffenrohr (nicht näher dargestellt, da bekannt) hineingetrieben hat, wird in der Abtastebene 4 das Fehlen des Geschosses 2 detektiert und ein Weiterfeuern unterbunden. Dazu wird ein entsprechendes Signal an eine Waffensteuerung 5 gegeben, die die Waffe 10 in dieser Situation blockiert.

Fig. 2 sowie Fig. 3 zeigen eine mögliche Anbindung in der Abtastebene 4 am Verschlussende 11 der Waffe 10.

Ein nicht näher dargestellter Verschluss 13 zieht den Versager 1,1' aus dem Patronenlager zurück in einen Transportgurt (nicht näher dargestellt) beispielsweise mittels eines Zuführsterns. Hat der Verschluss 13 seine hintere Stellung 11 erreicht, wird der Munitionstransport 12 über ein Schrittgetriebe (nicht näher dargestellt) eingeleitet. Im Munitionstransportschritt wird nunmehr eine Kontrolle des Zündversagers 1,1' durchgeführt, indem beispielsweise mittels des Schalters 6 geprüft wird, ob sich das Geschoss 2 auf der Patronenhülse 3 befindet. Wird der Schalter 6 betätigt, befindet sich das Geschoss 2 auf der Hülse 3, das Waffenrohr ist frei, die Waffensteuerung 5 gibt die Waffe 10 frei. Wird hingegen der Schalter 6 nicht betätigt, wird davon ausgegangen, dass sich kein Geschoss 2 auf der Hülse 3 befindet, sondern vielmehr im Waffenrohr 12 steckt. Entsprechend wird durch die Waffensteuerung 5 die Waffe 10 blockiert. Dazu ist der Schalter 6 elektrisch mit der Waffensteuerung 5 verbunden, die das elektrische Schaltsignal auswertet und im Rahmen der Funktionsablaufsteuerung berücksichtigt. Eine durch die Waffensteuerung 5 generierte Meldung kann dem Bediener mitgeteilt und in einem Datenprotokoll vermerkt werden.

In der einfachsten Variante kommt ein Mikroschalter zum Einsatz. Das Betätigen erfolgt dann über ein mechanisches Element, welches die Belastung auf den Schalter 6 selbst reduziert.

## Patentansprüche

1. Verfahren zur Ermittlung einer Geschossvorlage eines Geschosses (2) einer eine Patronenhülse (3) umfassenden Patronenmunition (1) im Waffenrohr einer Waffe (10) nach einem Zündversager, **mit den Schritten:**
• Entfernen des Zündversagers (1, 1') aus dem Patronenlager,
• Sensieren des Geschosses (2) in einer Abtastebene (4) durch ein Sensorelement (6) im Bereich einer Munitionstransporteinrichtung (12), wobei bei einem Betätigen oder Nichtbetätigen des Sensorelements (6) Rückschlüsse auf das Vorhandensein oder Nichtvorhandensein des Geschosses (2) auf der Patronenhülse (3) gezogen werden,
• Freigeben der Waffe (10) bei Vorhandensein des Geschosses (2) und
• zumindest ein Blockieren der Waffe (10) bei einem Fehlen des Geschosses (2) auf der Patronenhülse (3)
• durch eine mit dem Sensorelement (6) elektrisch verbundene Waffensteuerung (5).

2. Verfahren nach Anspruch 1, **dadurch gekennzeichnet, dass** die Kontrolle des Zündversagers (1, 1') im Munitionstransportschritt durchgeführt wird, in dem mittels des Sensors (6) geprüft wird, ob sich das Geschoss (2) auf der Patronenhülse (3) befindet.

3. Verfahren nach Anspruch 1 oder 2, **dadurch gekennzeichnet, dass** bei einer Nichtbetätigung des Sensorelements (6) sich kein Geschoss (3) auf der Patronenhülse (3) befindet, sondern vielmehr im Waffenrohr (12) steckt.

4. Verfahren nach einem der Ansprüche 1 bis 3, **dadurch gekennzeichnet, dass** eine von der Waffensteuerung (5) generierte Meldung einem Bediener mitgeteilt wird.

5. Verfahren nach einem der Ansprüche 1 bis 4, **dadurch gekennzeichnet, dass** eine von der Waffensteuerung (5) generierte Meldung in einem Datenprotokoll vermerkt wird.

6. Vorrichtung zur Durchführung des Verfahrens nach einem der Ansprüche 1 bis 5 zur Ermittlung einer Geschossvorlage eines Geschosses (2) einer eine Patronenhülse (3) umfassenden Patronenmunition (1) im Waffenrohr einer Waffe (10) nach einem Zündversager, **dadurch gekennzeichnet, dass** die Vorrichtung eine Waffensteuerung sowie ein Sensorelement (6) aufweist, welches in einer Abtastebene (4) in der hinteren Stellung eines Verschlusses der Waffe (10) im Bereich einer Munitionstransporteinrichtung (12) eingebunden und mit der Waffensteuerung (5) elektrisch verbunden ist, wobei bei einem Betätigen oder Nichtbetätigen des Sensorelements (6) Rückschlüsse auf das Vorhandensein oder Nichtvorhandensein des Geschosses (2) auf der Patronenhülse (3) gezogen werden.

7. Vorrichtung nach Anspruch 6, **dadurch gekennzeichnet, dass** das Sensorelement (6) wenigstens ein Schalter, ein Mikroschalter, ein Hall-Sensor oder dergleichen, ein Geschoss (2) sensierendes Bauteil ist.

8. Waffe mit einer Vorrichtung nach Anspruch 6 oder 7.

## Claims

1. Method for determining a wad of a projectile (2) of cartridge ammunition (1) comprising a cartridge case (3) in the barrel of a weapon (10) after a misfire, comprising the steps of:
• removing the dud (1, 1') from the firing chamber,
• sensing the projectile (2) in a scanning plane (4) by a sensor element (6) in the region of an ammunition transporting device (12), wherein inferences as to the presence or absence of the projectile (2) on the cartridge case (3) can be made on the basis of an actuation or non-actuation of the sensor element (6),
• enabling the weapon (10) when the projectile (2) is present and
• blocking the weapon (10) at least once when the projectile (2) is not on the cartridge case (3)
• by a weapon controller (5) electrically connected to the sensor element (6).

2. Method according to Claim 1, **characterized in that** the checking for a dud (1, 1') in the ammunition transporting step is carried out by finding out by means of the sensor (6) whether the projectile (2) is on the cartridge case (3).

3. Method according to Claim 1 or 2, **characterized in that**, with non-actuation of the sensor element (6), there is no projectile (3) on the cartridge case (3), but rather it is stuck in the barrel (12).

4. Method according to one of Claims 1 to 3, **characterized in that** a message generated by the weapon controller (5) is communicated to an operator.

5. Method according to one of Claims 1 to 4, **characterized in that** a message generated by the weapon controller (5) is noted in a data record.

6. Device for carrying out the method according to one of Claims 1 to 5 for determining a wad of a projectile (2) of cartridge ammunition (1) comprising a cartridge case (3) in the barrel of a weapon (10) after a misfire, **characterized in that** the device has a weapon controller and a sensor element, which is incorporated in a scanning plane (4) in the rear position of a breech of the weapon (10) in the region of an ammunition transporting device (12) and is electrically connected to the weapon controller (5), wherein inferences as to the presence or absence of the projectile (2) on the cartridge case (3) can be made on the basis of an actuation or non-actuation of the sensor element (6).

7. Device according to Claim 6, **characterized in that** the sensor element (6) is at least one switch, a microswitch, a Hall sensor or a similar component sensing a projectile (2).

8. Weapon with a device according to Claim 6 or 7.

## Revendications

1. Procédé de détermination d'une présentation de projectile d'un projectile (2) dans une munition à cartouche (1) comprenant un culot de cartouche (3) dans le canon d'arme d'une arme (10) après un enrayage, comprenant les étapes suivantes :
- enlèvement du projectile enrayé (1, 1') hors de la chambre à cartouches,
- détection du projectile (2) dans un plan de palpage (4) par un élément de détection (6) dans la zone du dispositif de transport de munition (12), des conclusions quant à la présence ou la non-présence du projectile (2) sur le culot de cartouche (3) étant tirées lors d'un actionnement ou d'un non-actionnement de l'élément de détection (6),
- libération de l'arme (10) en cas de présence du projectile (2) et
- au moins un blocage de l'arme (10) en cas d'absence du projectile (2) sur le culot de cartouche (3)
- par une commande d'arme (5) reliée électriquement à l'élément de détection (6).

2. Procédé selon la revendication 1, **caractérisé en ce que** le contrôle du projectile enrayé (1, 1') est effectué dans l'état de transport de munition dans lequel un contrôle est effectué au moyen du capteur (6) en vue de vérifier si un projectile (2) se trouve sur le culot de cartouche (3).

3. Procédé selon la revendication 1 ou 2, **caractérisé en ce que** dans le cas d'un non-actionnement de l'élément de détection (6), aucun projectile (3) ne se trouve sur le culot de cartouche (3), mais est plutôt coincé dans le canon d'arme (12).

4. Procédé selon l'une des revendications 1 à 3, **caractérisé en ce qu'**un message généré par la commande d'arme (5) est communiqué à un opérateur.

5. Procédé selon l'une des revendications 1 à 4, **caractérisé en ce qu'**un message généré par la commande d'arme (5) est inscrit dans un journal de données.

6. Arrangement pour mettre en œuvre le procédé selon l'une des revendications 1 à 5 pour la détermination d'une présentation de projectile d'un projectile (2) dans une munition à cartouche (1) comprenant un culot de cartouche (3) dans le canon d'arme d'une arme (10) après un enrayage, **caractérisé en ce que** l'arrangement possède une commande d'arme ainsi qu'un élément de détection (6), lequel est intégré dans un plan de palpage (4) dans la position arrière d'une culasse de l'arme (10) dans la zone d'un dispositif de transport de munition (12) et est relié électriquement à la commande d'arme (5), des conclusions quant à la présence ou la non-présence du projectile (2) sur le culot de cartouche (3) étant tirées lors d'un actionnement ou d'un non-actionnement de l'élément de détection (6).

7. Arrangement selon la revendication 6, **caractérisé en ce que** l'élément de détection (6) est au moins un commutateur, un microrupteur, un capteur à effet Hall ou un composant similaire détectant un projectile (2).

8. Arme comprenant un arrangement selon la revendication 6 ou 7.
